# EUROPÄISCHE PATENTSCHRIFT

(11) **EP 2 605 858 B1**
(45) Veröffentlichungstag und Bekanntmachung des Hinweises auf die Patenterteilung: **12.08.2015**
(21) Anmeldenummer: 11743541.2
(22) Anmeldetag: 12.08.2011
(51) Int. Cl.: B05B 11/00, B65D 83/64, B65D 83/68, B05C 17/005

(54) **ABGABEMODUL UND VERFAHREN ZUM BEFÜLLEN EINES ABGABEMODULS**
DISPENSING MODULE AND METHOD FOR FILLING A DISPENSING MODULE
MODULE DE DISTRIBUTION ET PROCÉDÉ POUR REMPLIR UN MODULE DE DISTRIBUTION

(30) Priorität: 16.08.2010 EP 10172925
(43) Veröffentlichungstag der Anmeldung: 26.06.2013
(73) Patentinhaber: Bayer MaterialScience AG, 51368 Leverkusen (DE)
(72) Erfinder: BODET, Hervé, F-55100 Verdun (FR); GAILLARD, Eric, F-55320 Dieue sur Meuse (FR); WALTER, Thomas, 89129 Langenau-Albeck (DE); KAISER, David, 89616 Rottenacker (DE); REIZEL, Clemens, 89081 Ulm (DE)
(74) Vertreter: BIP Patents
(86) Internationale Anmeldenummer: PCT/EP2011/063909
(87) Internationale Veröffentlichungsnummer: WO 2012/022685

(56) Entgegenhaltungen:
- WO-A1-2009/021033
- CH-A- 337 744
- DE-A1- 10 132 417
- DE-U1- 29 905 762
- US-A- 3 915 345

## Beschreibung

Die Erfindung betrifft ein Abgabemodul für zwei flüssige Produkte, umfassend
- eine erste zylindrische Wand ;
- einen ersten Kolben, der entlang der ersten Wand gleiten kann, wobei er eine erste Kammer ausbildet, die mindestens eine Austrittsöffnung aufweist,
- einen zweiten Kolben, der so dimensioniert ist, daß er entlang einer zweiten Wand gleiten kann,
- wobei Kopplungsmittel vorgesehen sind, um die beiden Kolben während der Produktabgabe miteinander zu koppeln,
- und mindestens einer der Kolben einen Kolbenkopf aufweist, der anfänglich von den Kopplungsmitteln getrennt ist und Befestigungsmittel vorgesehen sind, um den Kolbenkopf mit den Kopplungsmitteln zu verbinden.

Die Erfindung betrifft weiterhin ein Verfahren zum Befüllen eines Abgabemoduls.

Unter flüssigen Produkten werden in der vorliegenden Anmeldung alle Produkte verstanden, die über ein Abgabemodul ausgegeben werden können, also auch pastöse oder gasförmige Produkte sowie in einem Gas dispergierte Feststoffe.

Es ist häufig erforderlich, zwei in einem Behälter enthaltene Produkte bis zum Zeitpunkt ihrer Benutzung zu trennen, um beispielsweise ungewünschte chemische Reaktionen zwischen den Produkten zu vermeiden. In solchen Fällen werden die beiden Produkte in zwei voneinander getrennten Kammern des Behälters aufbewahrt und über Zweiwegeventile oder Zweiwegepumpen zur Abgabeöffnung gefördert, wo sie miteinander in Kontakt kommen.

Es sind auch Zweikolbensysteme bekannt. Aus DE 299 05762 U, CH 337 744, US 3 915 345, WO 2009 021033 oder aus DE 101 32 417 sind Abgabemodule für zwei flüssige Produkte bekannt. Aus der DE 20 2007 004 662 U1 ist auch ein Behälter mit zwei Kolben bekannt, die übereinander angeordnet sind und an der Wand des Behälters entlang gleiten. Auf dem Behälter ist eine Zweiwegepumpe angeordnet. Ein erster Weg der Pumpe mündet am oberen Ende des Behälters. Der zweite Weg mündet in einer Leitung, die den ersten Kolben durchquert und entlang derselben letzterer gleiten kann. Das erste Produkt befindet sich in dem Raum über dem ersten Kolben, während das zweite Produkt sich in dem Raum zwischen dem ersten und dem zweiten Kolben befindet. Auch bei dieser Vorrichtung ist die Gefahr, die beiden Produkte nicht in einem ausreichend präzisen Mengenverhältnis zu fördern, relativ groß.

Dieser Nachteil wird dadurch vermieden, daß die beiden Kolben mechanisch miteinander gekoppelt sind, so daß bei Verschieben des einen Kolbens der andere Kolben entsprechend mitverschoben wird. Diese Lösung geht aus den Dokumenten US 3,915,345 A bzw. DE 20 07 199 A hervor. In beiden Fällen liegt ein zentraler Zylinder vor, der an einem Zweiwegeventil befestigt ist. Dieses ist an einem ebenfalls zylindrischen Gehäuse befestigt. Ein erster Kolben gleitet entlang der Innenwand des zentralen Zylinders und bildet so eine erste Kammer, während ein zweiter kreisringförmiger Kolben mit seinem zentralen Rand entlang der Außenwand des zentralen Zylinders und mit seinem äußeren Rand entlang der Wand des Gehäuses gleitet und so die zweite Kammer bildet. Die beiden Kolben sind miteinander verbunden. Im Falle des Dokumentes US 3,915,345 A sind sie durch eine Doppelwand verbunden, die den unteren Rand des zentralen Zylinders umgibt. Im ersten Ausführungsbeispiel der DE 20 07 199 A sind die beiden Kolben durch einen kreisringförmigen Raum getrennt und mit ihren unteren Enden über eine Grundplatte verbunden. Das zum gemeinsamen Verschieben der beiden Kolben erforderliche Treibgas befindet sich unter der Grundplatte oder unter den Kolben.

In beiden Fällen ist die Befüllung der beiden Kammern problematisch. Da es wegen der Dimensionen der Eingangsöffnungen nicht möglich ist, die beiden Kammern gleichzeitig zu befüllen, ist es notwendig, zunächst eine Kammer und dann die andere Kammer zu befüllen. Da jedoch die beiden Kolben mechanisch miteinander verbunden sind, wird beim Befüllen der einen Kammer der darin angeordnete Kolben heruntergedrückt und nimmt den anderen Kolben mit. Die zweite Kammer bildet sich aus und füllt sich mit Luft. Die in die zweite Kammer eingetretene Luft muß daher entfernt werden, bevor die zweite Kammer mit Produkt befüllt wird.

Die Aufgabe der Erfindung besteht somit darin, ein Abgabemodul gemäß dem Oberbegriff zu schaffen, das leichter zu befüllen ist und ein Verfahren zum Befüllen dieses Abgabemoduls zu schaffen.

Diese Aufgabe wird dadurch gelöst, daß die zweite Wand durch ein Gehäuse gebildet wird, in das das Abgabemodul eingeführt werden kann, wobei der zweite Kolben und die zweite Wand eine zweite Kammer ausbilden, die mindestens eine Austrittsöffnung aufweist.

Die erste und die zweite Wand sind vorzugsweise zylindrisch ausgebildet, wobei jedoch auch andere Ausgestaltungen denkbar sind, beispielsweise Wände mit einem ovalen Querschnitt.
Durch die anfängliche Entkopplung der beiden Kolben, die erst während des Befüllvorgangs miteinander gekoppelt werden, wird das Problem des Befüllens von derartigen Abgabemodulen für zwei Flüssigkeiten gelöst. Das Niedergehen des Kolbens der zuerst befüllten Kammer führt nicht dazu, daß der noch nicht gekoppelte Kolbenkopf ebenfalls niedergeht. Sobald die zweite Flüssigkeit eingefüllt ist, geht der zweite Kolbenkopf seinerseits nieder und koppelt sich an die Kopplungsmittel an.

Es ist erfindungsgemäß, daß die zweite Wand integraler Bestandteil des Abgabemoduls ist, wobei der zweite Kolben und die zweite Wand eine zweite Kammer ausbilden, die mindestens eine Austrittsöffnung aufweist. Die zweite Kammer ist somit integraler Bestandteil des Abgabemoduls.

Alternativ ist auch möglich, daß die zweite Wand durch ein Gehäuse gebildet wird, in das das Abgabemodul eingeführt werden kann, wobei der zweite Kolben und die zweite Wand eine zweite Kammer ausbilden, die mindestens eine Austrittsöffnung aufweist.

Es ist zur Erfindung gehörig, daß mindestens eine Druckausgleichsöffnung in den Kopplungsmitteln vorgesehen ist, um die Seite des oder der Kolbenköpfe, die im Gebrauchszustand der Austrittsöffnung(en) ihrer jeweiligen Kammer abgewandt ist, in Verbindung zu bringen mit der Seite des anderen Kolbens, die im Gebrauchszustand der Austrittsöffnung(en) ihrer jeweiligen Kammer gegenüberliegt.

Diese Druckausgleichsöffnung vermeidet das Ausbilden eines Vakuums während des Einfüllens der ersten Flüssigkeit in das Abgabemodul.

Im Rahmen der Erfindung ist vorgesehen, daß Entnahmemittel vorgesehen sind, die mit den Austrittsöffnungen der Kammern verbunden sind.

In diesem Zusammenhang ist es vorteilhaft, daß die Entnahmemittel ein Zweiwegeventil oder eine Zweiwegepumpe umfassen, wobei der erste Weg mit der Austrittsöffnung der ersten Kammer und der zweite Weg mit der Austrittsöffnung der zweiten Kammer in Verbindung steht.

Eine Ausbildung der Erfindung besteht darin, daß die Entnahmemittel eine Dosiervorrichtung umfassen.

Zweckmäßig ist auch, daß Schließmittel vorgesehen sind, um die Austrittsöffnungen der ersten Kammer und der zweiten Kammer zu verschließen, wobei die Schließmittel eine offene und eine geschlossene Stellung aufweisen.

Bei einer Weiterbildung der Erfindung ist vorgesehen, daß die mit einem Kolbenkopf versehenen Kammer(n) so dimensioniert sind, daß bei maximal in die erste Kammer in Richtung der Austrittsöffnung eingeschobenem ersten Kolben im befüllungsbereiten Zustand ausreichend Platz für den nicht mit den Kopplungsmitteln verbundenen Kolbenkopf verbleibt.

Im Rahmen der Erfindung liegt auch ein Verfahren zum Befüllen eines erfindungsgemäßen Abgabemoduls mit folgenden Verfahrensschritten :
a1) Das Abgabemodul wird so zusammengebaut, daß der erste Kolben sich in der Position befindet, in der er am nächsten zu der bzw. den Austrittsöffnungen der ersten Kammer angeordnet ist, wobei der oder die Kolbenköpfe nicht mit den Kopplungsmitteln verbunden sind ;
b1) Falls erforderlich, wird das Abgabemodul in ein Gehäuse eingeführt, um die zweite Kammer auszubilden, sofern das Abgabemodul nicht bereits eine zweite zylindrische Wand aufweist;
c1) Die erste Flüssigkeit wird in die Kammer eingefüllt, die nicht mit einem Kolbenkopf versehen ist oder wahlweise in eine der beiden Kammern, wenn beide Kammern mit einem Kolbenkopf versehen sind ;
d1) Die zweite Flüssigkeit wird in die noch leere und mit einem Kolbenkopf versehene Kammer mit ausreichend Druck eingefüllt, um am Ende des Füllvorgangs das Verbinden des Kolbenkopfes mit den Kopplungsmitteln zu bewirken.

Eine Ausgestaltung der Erfindung besteht darin, daß vor Schritt c1) in einem Schritt c0i) Entnahmemittel oder Schließmittel auf die Austrittsöffnungen der beiden Kammern aufgebracht werden.

Eine andere Ausgestaltung der Erfindung besteht darin, daß das Abgabemodul vor Schritt c1) in einem Schritt c0ii) in das Innere des Behälters eingeführt wird, dessen innere Wand nicht als Wand für die zweite Kammer dient.

Es ist erfindungsgemäß, daß unter Druck stehendes Gas vor Schritt c1) in einem Schritt c0iii) in das Gehäuse eingeführt wird.

Alternativ ist es auch möglich, daß unter Druck stehendes Gas nach Schritt d1) in einem Schritt e1) in das Gehäuse eingeführt wird.

Nachfolgend wird ein Ausführungsbeispiel der Erfindung anhand von Zeichnungen beschrieben.

Es zeigen
- Figur 1 :: eine Explosionszeichnung des erfindungsgemäßen Abgabemoduls;
- Figur 2 :: geschnittene Seitenansicht eines Behälters während der Montage;
- Figur 3 :: geschnittene Seitenansicht des Behälters gemäß Fig. 2, der befüllt werden kann;
- Figur 4:: geschnittene Seitenansicht des Behälters gemäß Fig. 2 bei dem das erste Produkt in die zweite Kammer eingefüllt wurde;
- Figur 5 :: geschnittene Seitenansicht des Behälters gemäß Fig. 2 nachdem das zweite Produkt in die erste Kammer eingefüllt wurde;
- Figur 6:: geschnittene Seitenansicht des Behälters gemäß Fig. 2 nach Entleerung;
- Figur 7 :: geschnittene perspektivische Darstellung des äußeren Mantels;
- Figur 8 :: geschnittene perspektivische Darstellung des Innenmantels;
- Figur 9 :: geschnittene perspektivische Darstellung der Kolbeneinheit;
- Figur 10 :: geschnittene perspektivische Darstellung des Kopfes des ersten Kolbens;
- Figur 11 :: geschnittene perspektivische Darstellung des Anschlages für den zweiten Kolben;
- Figur 12 :: vergrößerte Darstellung des Ventilgehäuses.

Das dargestellte Abgabemodul (1) ist mit zwei Kammern (20, 30) versehen, das an einem Ventil (4) eines Behälters (5), vorzugsweise eines Druckbehälters, befestigt wird. Jede Kammer (20, 30) ist mit einem Kolben (61, 64 und 7) versehen. Kopplungsmittel (62) sind vorgesehen, um die beiden Kolben (61, 64 und 7) nach dem Befüllen der Kammern miteinander zu koppeln, so daß sie sich simultan bewegen. Das Ventil (4) ist vorzugsweise ein Zweiwegeventil, so daß das in der ersten Kammer (30) enthaltene Produkt erst beim Austritt aus dem Ventil (4) oder eventuell erst beim Austritt aus der am Ventil (4) befestigten Austrittsöffnung mit dem Produkt aus der zweiten Kammer (20) in Kontakt kommt.

Das Abgabemodul (1) besteht im Wesentlichen aus einem inneren Mantel (3), in dem der erste Kolben (64) gleitet und die erste Kammer (30) bildet, aus einem äußeren Mantel (2), in dessen unteren Bereich (21) der zweite Kolben (61) gleitet und die zweite Kammer (20) bildet, aus Kopplungsmitteln (62), um die beiden Kolben (61, 64 und 7) miteinander zu koppeln und Rückhaltemitteln (8), um als Anschlag für den zweiten Kolben (61) zu dienen.

Der äußere Mantel (2) besteht aus einem ersten, unteren zylindrischen Teil (21) und einem zweiten, oberen zylindrischen Teil (22) von geringerem Durchmesser. Die beiden zylindrischen Teile werden durch eine radiale Verbindungswand (23) miteinander verbunden. In dem dargestellten Ausführungsbeispiel dringt die Wand des oberen zylindrischen Teils (22) unter Durchdringung der radialen Wand (23) leicht in den oberen Teil des ersten zylindrischen Teils (21) ein. Dieser Vorsprung (25) dient als oberer Anschlag für den zweiten Kolben (61). Es wäre jedoch möglich, auf diesen Vorsprung zu verzichten und die radiale Wand als Anschlag zu benutzen. Das obere zylindrische Teil (22) weist in seinem oberen Bereich eine ringförmige radiale Schulter (26) auf, die von einer oder mehreren Öffnungen (261) durchsetzt wird. So wird erreicht, daß der äußere Mantel rohrförmig mit Öffnungen an beiden Enden ausgebildet ist. Kanäle (24) sind an der Innenseite des oberen zylindrischen Teils (22) angeordnet. Sie erstrecken sich über die gesamte Höhe dieses oberen Teils (22). Die Oberseite des zweiten zylindrischen Teils (22) ist mit Befestigungsmitteln (27) versehen, mit denen das zweikammrige Abgabemodul (1) an dem Zweiwegeventil (4) befestigt wird. Diese Befestigungsmittel (27) umfassen eine Krone, die mit Rastmitteln versehen ist, welche mit komplementären Rastmitteln an dem Zweiwegeventil (4) zusammenwirken können.

Der innere Mantel (3) besteht im Wesentlichen aus einem zylindrischen Hauptteil (31), dessen Außendurchmesser im Wesentlichen dem Innendurchmesser des oberen zylindrischen Teils (22) des äußeren Mantels (2) entspricht. Das zylindrische Hauptteil (31) verjüngt sich in seinem oberen Bereich, vorzugsweise indem es eine kegelstumpfförmige Wand (32) ausbildet und schließt mit einem zylindrischen Teil ab, das eine Muffe (33) bildet. Wie der äußere Mantel (2) weist auch der innere Mantel eine Röhrenform mit Öffnungen an beiden Enden auf. Die Muffe (33) weist eine ringförmige radiale Nut (331) auf, die nach außen hin offen ist und deren Bodendurchmesser und Höhe dem Innendurchmesser und der Höhe der ringförmigen Schulter (26) des oberen zylindrischen Teils (22) des äußeren Mantels (2) entsprechen. Daher kann der innere Mantel (3) in das Innere der oberen zylindrischen Wand (22) des äußeren Mantels (2) eingeführt werden, bis die Muffe (33) in die Öffnung im Zentrum der ringförmigen Schulter (26) und diese Schulter (26) in die Nut (331) eingreift. Der innere Mantel (3) wird auf diese Weise fest im Inneren des äußeren Mantels (2) befestigt. Die Länge des inneren Mantels (3) wird so gewählt, daß das untere Ende bei in den äußeren Mantel (2) eingerasteter Stellung auf das untere Ende des oberen zylindrischen Teils (22) des äußeren Mantels (2) ausgerichtet ist. Der innere Mantel (3) dient dazu, mit den Kanälen (24) die Austrittsleitungen für das in der zweiten Kammer (20) enthaltene Produkt zu definieren. Hierfür sind die Kanäle (24) so dimensioniert, daß sie in dem Raum, der oberhalb der kegelstumpfförmigen Wand (32) angeordnet ist, jedoch unterhalb der ringförmigen Schulter (26), münden.

Die beiden Kolben sind in einer Kolbeneinheit (6) zusammengefaßt. Der zweite Kolben (61) weist ein radiales ringförmiges Teil auf, das an dem unteren Ende eines zylindrischen Teils (62) befestigt ist. Das radiale ringförmige Teil weist an seinem Rand einen axialen Kranz (63) auf, der sich von der Seite des ringförmigen Teils, die dem zylindrischen Teil (62) abgewandt ist, ausgehend erstreckt. Der Außendurchmesser dieses Kranzes (63) entspricht dem Innendurchmesser des unteren Teils (21) des äußeren Mantels. Der Kränz (63) ist mit Dichtmitteln versehen, um den Kolben (61) zur Innenseite des unteren Teils (21) des äußeren Mantels (2) abzudichten Diese Dichtmittel sind beispielsweise als fließfähige hochviskose Dichtmittel in Form von Gleitgelen oder als Dichtlippen (631) ausgebildet, welche beispielsweise aus elastomeren Materialien bestehen. Der Außendurchmesser des zylindrischen Teils (62) der Kolbeneinheit (6) entspricht im Wesentlichen dem Innendurchmesser des inneren Mantels (3).

Auf diese Weise wird die zweite Kammer (20) durch einen ringförmigen Raum zwischen einerseits dem zylindrischen Unterteil (21) des äußeren Mantels und dem zylindrischen Teil der Kolbeneinheit (6) und andererseits zwischen dem zweiten Kolben (61) und der radialen Wand (23) des äußeren Mantels, die den unteren Teil (21) und den oberen Teil (22) miteinander verbindet, gebildet.

Der zweite Kolben (61) kann im Inneren des unteren zylindrischen Teils (21) des äußeren Mantels (2) gleiten. Um ihn am Austritt aus demselben zu hindern, ist vorgesehen, daß nach Einführung aller Teile des Abgabemoduls (1) in den äußeren Mantel (2) an dem unteren Ende desselben Rückhaltemittel (8) zu befestigen. Diese Rückhaltemittel (8) sind als ein axialer Kranz (81) ausgebildet, dessen Innendurchmesser im Wesentlichen dem Außendurchmesser des unteren zylindrischen Teils (21) des äußeren Mantels entspricht. Dieser axiale Kranz (81) erstreckt sich in seinem unteren Bereich über eine ringförmige radiale Wand (82) zum Zentrum hin. Die Rückhaltemittel (8) werden an dem unteren Ende des unteren Teils (21) des äußeren Mantels (2) befestigt, beispielsweise mit Rastmitteln. Der Kolben (61) kann somit zwischen einer ersten Position, in der er an der radialen Wand (23) des äußeren Mantels (2) anschlägt (siehe Fig. 3) und einer zweiten Position, in der sein unterer Kranz (63) gegen die ringförmige Wand (82) der Rückhaltemittel (8) anschlägt (siehe Fig. 4), verschoben werden.

Der erste Kolben (64) wird durch die Oberseite (64) des zylindrischen Teils (62) der Kolbeneinheit (6) gebildet. Dieser zylindrische Teil (62) dient somit als Kopplungsmittel, die es ermöglichen, die beiden Kolben (61, 64) simultan zu verschieben.

Ein getrennter Kolbenkopf (7) wird an der Oberseite des ersten Kolbens (64) befestigt. Dieser Kolbenkopf (7) besteht im Wesentlichen aus einer radialen kreisförmigen Wand (71), die nach unten durch einen Kranz (72) verlängert wird. Dichtmittel sind an der Außenseite des Kranzes in Form von Dichtlippen (721) vorgesehen. Der Außendurchmesser des Kranzes (72) entspricht dem Innendurchmesser des zylindrischen Hauptteils (31) des inneren Mantels (3).

Somit wird die erste Kammer (30) durch den Raum zwischen einerseits der inneren Seite des inneren Mantels (3) und andererseits der Oberseite (32) desselben und den Kolbenkopf (7) definiert. Der Kolbenkopf (7) dient auch als Dichtring für den oberen Teil der zweiten Kammer (20).

Der Kolbenkopf (7) ist mit Rastmitteln (722) versehen, die es erlauben, ihn irreversibel an komplementären Rastmitteln (641), die an der Oberseite der Kolbeneinheit (6) angeordnet sind, einzurasten. Diese Rastmittel (641, 722) sind so dimensioniert, daß ein genügend starker Druck auf den Kolbenkopf (7) ausgeübt werden muß, damit er an der Oberseite des Kolbens (64) einrastet, und bevorzugt mit einem oder mehreren Rasterelementen versehen ist, die mögliche Fülltoleranzen ausgleichen können. Man vermeidet so ein unerwünschtes Einrasten, insbesondere beim Lagern oder beim Handhaben der leeren Abgabemodule. Weiterhin wird die Höhe des zylindrischen Hauptteils (31) des inneren Mantels (und somit die Höhe des oberen Teils (22) des äußeren Mantels) so gewählt, daß wenn die Kolbeneinheit (6) sich in der oberen Stellung befindet, in der der zweite Kolben (61) an der radialen Verbindungswand (23) anschlägt, es im Inneren des inneren Mantels ausreichend Platz für den zylindrischen Teil (62) und den losgelösten, nicht eingerasteten Kolbenkopf (7) gibt.

Beim Zusammenbau befestigt man zunächst den inneren Mantel in dem äußeren Mantel, man führt den Kolbenkopf (7) in das Innere des inneren Mantels (3) ein, dann führt man die Kolbeneinheit (6) ein, wobei sie möglichst weit eingeschoben wird, d.h. bis der zweite Kolben (61) an die Verbindungswand (23) anschlägt. In dieser Stellung befindet sich der Kolbenkopf (7) über dem Oberteil der Kolbeneinheit (6), ohne darin eingerastet zu sein. Die Dichtmittel (631, 721) der beiden Kolben (61, 64) üben einen ausreichenden Druck auf die innere Wand der jeweiligen Kammer aus, um die Kolbeneinheit (6) und den Kolbenkopf (7) in ihrer Position zu halten, solange noch kein Produkt eingefüllt ist.

Eine solche Einheit mit zwei Kammern ist dazu bestimmt, auf Abgabemitteln, wie einem Zweiwegeventil (4) oder einer Zweiwegepumpe befestigt zu werden. Es ist auch möglich, nur Schließmittel vorzusehen, die während des Abgabevorgangs geöffnet werden. Die Abgabemittel können Dosiermittel umfassen, so daß beim Betätigen der Abgabemittel eine vorbestimmte Menge jedes der Produkte abgegeben wird. Zweiwegeventile sind bekannt, beispielsweise aus den Dokumenten US 3,915,345 oder WO 2007/132 017 A1. In dem hier gezeigten Beispiel handelt es sich um ein Zweiwegeventil von der Art, wie dies in dem letztgenannten Dokument beschrieben wird. Die Funktionsweise dieses Ventils wird daher nicht näher beschrieben.

Wie bei dem Zweiwegeventil des Dokumentes WO 2007/132 017 A1, ist es möglich, eine oder mehrere Öffnungen in dem Körper des Ventils (41) vorzusehen, so daß das Gas über den gleichen Weg wie das Produkt aus der zweiten Kammer (20) austreten kann, wenn das Ventil betätigt wird. Nichts spricht dagegen, dem Treibgas ein drittes Produkt beizufügen, mit dem es nicht reagiert. Der Behälter enthält dann drei während der Lagerung räumlich getrennte Produkte.

Die Einheit bestehend aus dem zweikammerigen Abgabemodul (1) und den Abgabemitteln (4) kann dann in einem Gehäuse (5) befestigt werden. Wenn die Dimensionen der Abgabeeinheit (1) und insbesondere der Außendurchmesser des äußeren Mantels (2) und/oder der Durchmesser des Ventiltellers (44) der Abgabemittel dies erlauben, kann das Abgabemodul (1) in den Innenbereich eines vorgefertigten Gehäuses eingeführt werden. Andernfalls ist es erforderlich, das Gehäuse (5) um das Abgabemodul (1) auszubilden. Dies ist der Fall bei dem in den Figuren dargestellten Beispiel.

Das Verhältnis zwischen dem Ausgangsvolumen des ersten und des zweiten Produktes wird durch das Verhältnis zwischen der Fläche des ersten Kolbens (64) und des zweiten Kolbens (61) bestimmt. Das Abgabemodul ermöglicht somit eine sehr große Präzision, was das Verhältnis des Ausgangsvolumens der beiden Produkte anbelangt. Aufgrund des Flächenverhältnisses zwischen der Fläche des ersten Kolbens (61) und des zweiten Kolbens (64) ist es auch möglich, die zweite Kammer mit (30) mit einem höheren Druck als dem Außendruck zu befüllen.

Es versteht sich von selbst, daß der zweite Kolben (61) auch mit einem getrennten Kolbenkopf ausgebildet sein kann. Der Kolbenkopf ist dann ringförmig. Die Höhe des unteren zylindrischen Teils (21) des äußeren Mantels und/oder des zylindrischen Teils (62) der Kolbeneinheit muß genügend groß sein, um es zu ermöglichen, daß die Kolbeneinheit ganz in den inneren Mantel eindringen kann, wobei sie mit ihrem Oberteil anschlägt, ohne daß der ringförmige Kolbenkopf in die Kolbeneinheit (6) einrastet. Wenn der zweite Kolben (61) einen getrennten Kolbenkopf aufweist, ist es nicht erforderlich, daß der erste Kolben (64) ebenfalls mit einem getrennten Kolbenkopf (7) versehen ist.

Wenn das Abgabemodul (1) an einem Druckbehälter verwendet wird, wie dies der Fall im hier gezeigten Beispiel ist, dann kann es sinnvoll sein, die Einheit bestehend aus der Abgabeeinheit (1) und den Abgabemitteln (4) in einer stabilen Stellung in dem Gehäuse (5) anzuordnen, wobei der Ventilteller (44) noch nicht mit dem Gehäuse (85) verbunden ist. Dies ermöglicht es, während des Befüllens das Treibgas einzufüllen, bevor der Ventilteller (44) auf dem Gehäuse (5) befestigt wird. Um die Einheit bestehend aus Abgabemodul / Abgabemitteln in dieser Position zu sichern (wie in Figur 2 dargestellt), ist eine Gabel (9) vorgesehen, die die Einheit so blockiert, daß die Spitze des zweiten zylindrischen Teils (22) des äußeren Mantels gegen die innere Seite der Oberseite des Gehäuses (5) anschlägt. Diese abnehmbare Gabel (9) dringt in eine Nut (28) ein, die hierfür an der Spitze des äußeren Mantels (2) unterhalb der Befestigungsmittel (27) vorgesehen ist.

Das Prinzip eines abnehmbaren Kolbenkopfes kann auch bei Vorrichtungen wie denjenigen, die in der DE 20 07 199 A oder der US 3,915,345 A beschrieben sind. In diesem Fall besteht das Abgabemodul (1) nur aus einer ersten Kammer (30), in der der erste Kolben (64 und 7) gleitet, einem zweiten Kolben (61) und Kopplungsmitteln (62). Die Wand, die die zweite Kammer bildet gehört nicht zu dem Abgabemodul. Sie besteht beispielsweise aus der Innenwand des Gehäuses (5). Auch hier kann der Kolbenkopf für die erste Kammer oder für die zweite, noch nicht ausgebildete Kammer wahlweise eingesetzt werden.

Das Befüllen des erfindungsgemäßen Abgabemoduls wird mit Bezug auf die Figuren 3, 4, 5 und 6 beschrieben.

Die Figur 3 zeigt einen mit einem an einem Zweiwegeventil (4) befestigten Abgabemodul (1) versehenen Behälter, wobei das Zweiwegeventil (4) auf dem Hals des Gehäuses (5) befestigt ist. Das Gas ist bereits in das Gehäuse eingebracht und übt einen Druck sowohl auf den Kolbenkopf (7) des ersten Kolbens (64) als auch auf den zweiten Kolben (61) aus. Der Behälter kann nun mit den beiden Produkten befüllt werden. Hierbei beginnt man damit, das erste Produkt über den zweiten Weg der Abgabemittel (4), dann über die Kanäle (24) in die zweite Kammer (20), die keinen getrennten Kolbenkopf aufweist, einzufüllen. Die Kolbeneinheit (6) wird durch das eintretende Produkt, das auf den zweiten Kolben (61) drückt, zurückgeschoben. Der getrennte Kolbenkopf (7) bleibt in seiner anfänglichen Stellung, d.h. im oberen Bereich der ersten Kammer (30), während das Oberteil der Kolbeneinheit (6) vom zweiten Kolben (61) nach unten gedrückt wird. Eine Druckausgleichsöffnung (642) in dem Oberteil (64) der Kolbeneinheit verhindert das Ausbilden eines Vakuums zwischen dem festen Kolbenkopf (7) und dem nach unten laufenden Oberteil. Am Ende des Füllvorgangs der zweiten Kammer (20) schlägt der Kranz (63) des zweiten Kolbens (61) gegen die ringförmige radiale Wand (82) der Rückhaltemittel (8), wie in Figur 4 dargestellt.

Das zweite Produkt kann nun über den ersten Weg des Ventils (4), den Zapfen (43) und die Muffe (33) in die erste Kammer (30) eingefüllt werden. Das eintretende Produkt drückt den Kolbenkopf (7) nach unten. Das Gas in dem Raum zwischen dem Inneren des zylindrischen Teils (62) der Kolbeneinheit wird über die Druckausgleichsöffnung (642) in dem Oberteil der Kolbeneinheit ausgedrückt. Der von dem zweiten Produkt auf den Kolbenkopf (7) ausgeübte Druck reicht aus, um den Widerstand der Einrastmittel (641, 722) zu überwinden und den Kolbenkopf (7) in die Kolbeneinheit (6) einzurasten. Die beiden Kolben (61, 64) sind nun miteinander gekoppelt und können sich nur noch simultan bewegen. Dies entspricht der in Figur 5 dargestellten Situation. Es muß nur noch ein Sprühkopf auf die Stange (45) des Ventils aufgesteckt werden und eventuell eine Schutzkappe aufgebracht werden. Der Behälter steht für die Benutzung bereit. Dank dem getrennten Kolbenkopf (7) ist es möglich, den Behälter an zwei getrennten Fülleinheiten zu befüllen, ohne daß es erforderlich ist, die Luft vor dem Befüllen der ersten Kammer abzusaugen, wie dies bei Zweikammervorrichtungen gemäß dem Stand der Technik erforderlich ist.

Das Verfahren kann somit in folgende Schritte zusammengefaßt werden:
a1) Vorbereitung des Abgabemoduls, wobei die Kolbeneinheit möglichst nahe an der bzw. den Austrittsöffnung(en) der ersten Kammer (30) positioniert wird. Hierbei versichere man sich, daß der Kolbenkopf (7) von den Kopplungsmitteln (62) gelöst ist. Das Abgabemodul (1) befindet sich in dem in Figur 3 dargestellten Zustand, sieht man von den Entnahmemitteln (4) und dem Gehäuse (5) ab.
b1) Wenn das Abgabemodul (1), wie im oben erwähnten Fall keine zweite Kammer aufweist, muß es in eine zylindrische Wand eingeführt werden, die als Außenwand für die zweite Kammer dient. Die zylindrische Wand kann wie in der US 3,915,345 A oder der DE 20 07 199 A durch das Gehäuse des Behälters gebildet werden.
cOi) Will man die Flüssigkeiten mit Hilfe von Entnahmemitteln, wie einem Zweiwegeventil (4) oder einer Zweiwegepumpe, entnehmen oder einfach die Austrittsöffnungen der Kammern mit Stopfen verschließen, ist es sinnvoll, diese Entnahmemittel oder Schließmittel vor dem Einfüllen der Flüssigkeiten anzubringen.
c0ii) Wenn man das Abgabemodul im Innern eines Behälters anordnen möchte, dessen innere Wand nicht als Wand für die zweite Kammer dienen soll, ist es vorzuziehen, dies vor dem Einfüllen der Flüssigkeiten vorzunehmen.
c0iii) Wenn der Behälter unter Druck gesetzt werden soll, ist es möglich, das Gas in den Behälter einzufüllen, bevor das Abgabemodul bzw. die Entnahmemittel mit dem Behälter aus Schritt b0) oder c0ii) verbunden werden.
c1) Die erste Flüssigkeit wird in die zweite Kammer (20) eingefüllt. Wenn der Kolbenkopf nicht in der ersten, sondern in der zweiten Kammer angeordnet werden soll, befüllt man zuerst die erste Kammer. Wenn ein Kolbenkopf in beiden Kammern vorgesehen werden soll, kann man sowohl mit der ersten als auch mit der zweiten Kammer beginnen.
d1) Die zweite Flüssigkeit wird in die erste Kammer (30) mit einem ausreichenden Druck, um am Ende des Füllvorgangs den Kolbenkopf (7) mit den Kopplungsmitteln (62) zu verbinden, eingebracht. Wenn die zweite Kammer mit dem Kolbenkopf (7) versehen ist, dann wird in diese zweite Kammer die zweite Flüssigkeit eingebracht. Sind beide Kammern mit einem Kolbenkopf versehen, wird die noch leere Kammer befüllt.
e1) Wenn der Behälter unter Druck gesetzt werden soll und das Gas noch nicht in Schritt c0iii) eingeführt wurde, ist es möglich, das Gas nach dem Einfüllen der Flüssigkeiten einzubringen, und zwar über eine Öffnung an dem Boden des Behälters, die mit einem Stöpsel verschlossen wird.

Es ist verständlich, daß sich die Kammern (20, 30) erst beim Einfüllen des Produktes ausbilden. Die Kammer mit dem getrennten Kolbenkopf, hier die erste Kammer (30), wird nicht gleichzeitig mit der anderen Kammer, hier der zweiten Kammer (20), ausgebildet. Im Gegenteil bildet sich diese erst beim Befüllen des zweiten Produktes aus. Es ist daher nicht erforderlich, eine Saugvorrichtung zum Abziehen der Luft aus der mit dem zweiten Produkt gefüllten Kammer, hier dem ersten Kammer (30), vorzusehen, bevor das zweite Produkt eingefüllt wird.

Als Treibgas zum Ausbringen des Produktes kommen insbesondere komprimierte Gase, wie Stickstoff, Sauerstoff und Druckluft sowie verflüssigte Gase, wie Kohlenwasserstoffe, beispielsweise Butan und Isopentan, Dimethylether und Fluor-Kohlenwasserstoffe in Frage. Es ist jedoch auch möglich, mittels mechanischer Systeme, wie Federn oder elastischen Materialien mit Rückstellkraft, wie Elastomeren, das Produkt auszutragen.

Es ist alternativ auch möglich, den Ventilteller (44) an dem Gehäuse (5) des Druckbehälters zu befestigen, dann das Abgabemodul (1) zu befüllen und das Gas über eine Öffnung im Boden des Druckbehälters einzufüllen, welche anschließend verschlossen wird. Wird das Gas von oben eingefüllt, so muß beispielsweise durch hierfür vorgesehene Kanäle dafür gesorgt werden, daß das Gas bis zum Boden strömen kann.

Anwendungsgebiete des erfindungsgemäßen Abgabemoduls können sich beispielsweise im technischen oder pharmazeutischen Bereich, im Bereich der Medizinprodukte, Lebensmittel, Kosmetika, Körperpflege, Biozide, Desinfektions- oder Bleichmittel finden. Es lassen sich zudem unterschiedlichste Produktkonzepte realisieren: Reaktive Systeme können beispielsweise gasentwickelnde Systeme (z.B. CO2), härtende Systeme (z.B. chemische Reaktionen wie Kettenverlängerung, Vernetzung, Koagulation, Polymerisation, insbesondere im Bereich der Polyurethanchemie), gelierende Systeme mit ggf. Änderung der Viskosität, Erzeugung aktiver Substanzen (z. B. Chlor, Hypochlorit, H2O2, Schwefel, lod), enzymatische Systeme, Säure-Basen Systeme, temperaturverändernde Systeme (z.B. exotherme oder endotherme Mischungen) oder klebende Systeme darstellen. Weitere Produktkonzepte stellen Mischungen und die Erzeugung von spezifischen Materialeigenschaften wie Emulsionen, Dispersionen, W/Ö, Ö/W, W/Ö/W, Gerüchen, Wirkstoffmischungen (AM), Mischungen aktiver Substanzen (z.B. Vitaminen), Farben (z.B. Färbung von Gegenständen und Körperteilen), desinfizierend wirkende Mischungen sowie bestimmte Fließ- oder Gleiteigenschaften dar.

### Bezugszeichenliste :

- 1: Abgabemodul
- 2: Äußerer Mantel
21 Erstes zylindrisches Teil (unterer Teil)
22 Zweites zylindrisches Teil (oberes Teil)
23 Radiale Verbindungswand
24 Kanäle
25 Vorsprung
26 Radiale ringförmige Schulter
261 Öffnungen
27 Befestigungsmittel
28 Nut für die abnehmbare Gabel
- 3: Innerer Mantel

- 31: Zylindrischer Hauptteil
- 32: Kegelstumpfförmiger Teil
- 33: Eine Muffe bildender Teil
331 Radiale ringförmige Nut
- 4: Zweiwegeventil
41 Ventilkörper
42 kragenförmiges Teil
43 zapfenförmiges Teil
44 Ventilteller
45 Stange
- 5: Gehäuse
- 6: Kolbeneinheit
61 Zweiter Kolben
611 Ringförmige Nut
62 Zylindrischer Teil
63 Dichtungskranz
631 Dichtlippen
64 Erster Kolben
641 Einrastmittel für den Kolbenkopf
642 Druckausgleichöffnung
- 7: Kopf des ersten Kolbens
71 Radiale Wand
72 Dichtungskranz
721 Dichtlippen
722 Einrastmittel
- 8: Haltemittel
81 Axialer Kranz
82 Radiale ringförmige Wand
- 9: Abnehmbare Gabel

## Patentansprüche

1. Abgabemodul (1) für zwei flüssige Produkte, umfassend :
- eine erste zylindrische Wand (31) ;
- einen ersten Kolben (64), der entlang der ersten Wand (31) gleiten kann, wobei er eine erste Kammer (30) ausbildet, die mindestens eine Austrittsöffnung aufweist,
- einen zweiten Kolben (61), der so dimensioniert ist, daß er entlang einer zweiten Wand (21) gleiten kann,
- wobei Kopplungsmittel (62) vorgesehen sind, um die beiden Kolben (61, 64/7) während der Produktabgabe miteinander zu koppeln, **dadurch gekennzeichnet, daß**
- mindestens einer der Kolben (64) einen Kolbenkopf (7) aufweist, der anfänglich von den Kopplungsmitteln (62) getrennt ist und Befestigungsmittel (641, 722) vorgesehen sind, um den Kolbenkopf (7) mit den Kopplungsmitteln (62) zu verbinden,
- und die zweite Wand durch ein Gehäuse gebildet wird, in das das Abgabemodul (1) eingeführt werden kann, wobei der zweite Kolben (61) und die zweite Wand eine zweite Kammer (20) ausbilden, die mindestens eine Austrittsöffnung aufweist.

2. Abgabemodul (1) gemäß Anspruch 1, **dadurch gekennzeichnet, daß** mindestens eine Druckausgleichsöffnung (642) in den Kopplungsmitteln (62) vorgesehen ist, um die Seite des oder der Kolbenköpfe (7), die im Gebrauchszustand der Austrittsöffnung(en) ihrer jeweiligen Kammer (30) abgewandt ist, in Verbindung zu bringen mit der Seite des anderen Kolbens (61), die im Gebrauchszustand der Austrittsöffnung(en) ihrer jeweiligen Kammer (20) gegenüberliegt.

3. Abgabemodul (1) gemäß Anspruch 2, **dadurch gekennzeichnet, daß** Entnahmemittel (4) vorgesehen sind, die mit den Austrittsöffnungen der Kammern (20, 30) verbunden sind.

4. Abgabemodul (1) gemäß Anspruch 3, **dadurch gekennzeichnet, daß** die Entnahmemittel ein Zweiwegeventil (4) oder eine Zweiwegepumpe umfassen, wobei der erste Weg mit der Austrittsöffnung(en) der ersten Kammer (30) und der zweite Weg mit der Austrittsöffnung(en) der zweiten Kammer (20) in Verbindung steht.

5. Abgabemodul (1) gemäß Anspruch 4, **dadurch gekennzeichnet, daß** die Entnahmemittel eine Dosiervorrichtung umfassen.

6. Abgabemodul (1) gemäß Anspruch 4 oder 5, **dadurch gekennzeichnet, daß** Schließmittel vorgesehen sind, um die Austrittsöffnungen der ersten Kammer (30) und der zweiten Kammer (20) zu verschließen, wobei die Schließmittel eine offene und eine geschlossene Stellung aufweisen.

7. Abgabemodul (1) gemäß einem der Ansprüche 1 bis 6, **dadurch gekennzeichnet, daß** die mit einem Kolbenkopf (7) versehenen Kammer(n) (30) so dimensioniert sind, daß bei maximal in die erste Kammer (30) in Richtung der Austrittsöffnung(en) eingeschobenem ersten Kolben (30) im befüllungsbereiten Zustand ausreichend Platz für den nicht mit den Kopplungsmitteln (62) verbundenen Kolbenkopf (7) verbleibt.

8. Verfahren zum Befüllen eines Abgabemoduls gemäß den Ansprüchen 1 bis 7, **gekennzeichnet durch** folgende Verfahrensschritte,
a1) Das Abgabemodul (1) wird so zusammengebaut, daß der erste Kolben (64) sich in der Position befindet, in der er am nächsten zu der bzw. den Austrittsöffnung(en) der ersten Kammer (30) angeordnet ist, wobei der oder die Kolbenköpfe (7) nicht mit den Kopplungsmitteln (62) verbunden sind ;
b1) Falls erforderlich, wird das Abgabemodul (1) in ein Gehäuse eingeführt, um die zweite Kammer (20) auszubilden, sofern das Abgabemodul nicht bereits eine zweite zylindrische Wand (21) aufweist;
c1) Die erste Flüssigkeit wird in die Kammer (20) eingefüllt, die nicht mit einem Kolbenkopf (7) versehen ist oder wahlweise in eine der beiden Kammern, wenn beide Kammern mit einem Kolbenkopf versehen sind ;
d1) Die zweite Flüssigkeit wird in die noch leere und mit einem Kolbenkopf (7) versehene Kammer (30) mit ausreichend Druck eingefüllt, um am Ende des Füllvorgangs das Verbinden des Kolbenkopfes (7) mit den Kopplungsmitteln (62) zu bewirken.

9. Verfahren gemäß Anspruch 8, **dadurch gekennzeichnet, daß** vor Schritt c1) in einem Schritt c0i) Entnahmemittel (4) oder Schließmittel auf die Austrittsöffnungen der beiden Kammern aufgebracht werden.

10. Verfahren gemäß Anspruch 8 oder Anspruch 9, **dadurch gekennzeichnet, daß** das Abgabemodul (1) vor Schritt c1) in einem Schritt c0ii) in das Innere eines Behälters eingeführt wird, dessen innere Wand nicht als Wand für die zweite Kammer dient.

11. Verfahren gemäß einem der Ansprüche 8, 9 oder 10, **dadurch gekennzeichnet, daß** unter Druck stehendes Gas vor Schritt c1) in einem Schritt c0iii) in das Gehäuse (5) aus Schritt b1) oder c0ii) eingeführt wird.

12. Verfahren gemäß einem der Ansprüche 8, 9 oder 10, **dadurch gekennzeichnet, daß** unter Druck stehendes Gas nach Schritt d1) in einem Schritt e1) in das Gehäuse (5) aus Schritt b1) oder c0ii) eingeführt wird.

## Claims

1. Dispensing module (1) for two liquid products, said dispensing module including:
- a first cylindrical wall (31);
- a first piston (64) which can slide along the first wall (31), wherein it forms a first chamber (30) which has at least one outlet opening,
- a second piston (61) which is dimensioned such that it can slide along a second wall (21),
- wherein coupling means (62) are provided in order to couple the two pistons (61, 64/7) together during product dispensing, **characterized in that**
- at least one of the pistons (64) has a piston head (7) which is initially separated from the coupling means (62) and fastening means (641, 722) are provided in order to connect the piston head (7) to the coupling means (62),
- and the second wall is formed by a housing into which the dispensing module (1) can be inserted, wherein the second piston (61) and the second wall form a second chamber (20) which has at least one outlet opening.

2. Dispensing module (1) according to Claim 1, **characterized in that** at least one pressure-equalizing opening (642) is provided in the coupling means (62) in order to connect the side of the piston head or piston heads (7), which is facing away from its respective chamber (30) in the operating state of the outlet opening(s)), to the side of the other piston (61) which lies opposite its respective chamber (20) in the operating state of the outlet opening(s).

3. Dispensing module (1) according to Claim 2, **characterized in that** removal means (4) which are connected to the outlet openings of the chambers (20, 30) are provided.

4. Dispensing module (1) according to Claim 3, **characterized in that** the removal means include a two-way valve (4) or a two-way pump, wherein the first way is connected to the outlet opening(s) of the first chamber (30) and the second way is connected to the outlet opening(s) of the second chamber (20).

5. Dispensing module (1) according to Claim 4, **characterized in that** the removal means include a metering device.

6. Dispensing module (1) according to Claim 4 or 5, **characterized in that** closing means are provided in order to close the outlet openings of the first chamber (30) and of the second chamber (20), wherein the closing means have an open and a closed position.

7. Dispensing module (1) according to one of Claims 1 to 6, **characterized in that** the chamber(s) (30) provided with a piston head (7) is/are dimensioned such that, with the first piston (30) inserted in a maximum manner into the first chamber (30) in the direction of the outlet opening(s), in the fill-ready state there is still sufficient space for the piston head (7) which is not connected to the coupling means (62).

8. Method for filling a dispensing module according to Claims 1 to 7, **characterized by** the following method steps,
a1) the dispensing module (1) is assembled such that the first piston (64) is situated in the position in which it is arranged closest to the outlet opening or openings of the first chamber (30), wherein the piston head or piston heads (7) are not connected to the coupling means (62);
b1) if necessary, the dispensing module (1) is inserted into a housing in order to form the second chamber (20) insofar as the dispensing module does not already have a second cylindrical wall (21);
c1) the first liquid is filled into the chamber (20) which is not provided with a piston head (7) or selectively into either of the two chambers if both chambers are provided with a piston head;
d1) the second liquid is filled into the still empty chamber (30) which is provided with a piston head (7) at sufficient pressure in order to bring about the connecting of the piston head (7) to the coupling means (62) at the end of the filling operation.

9. Method according to Claim 8, **characterized in that** prior to step c1), in a step c0i) removal means (4) or closing means are applied to the outlet openings of the two chambers.

10. Method according to Claim 8 or Claim 9, **characterized in that**, prior to step c1), in a step c0ii) the dispensing module (1) is introduced into the interior of a container, the inner wall of which does not serve as a wall for the second chamber.

11. Method according to one of Claims 8, 9 or 10, **characterized in that**, prior to step c1), in a step c0iii) pressurized gas is introduced into the housing (5) from step b1) or c0ii).

12. Method according to one of Claims 8, 9 or 10, **characterized in that**, after step d1), in a step e1) pressurized gas is introduced into the housing (5) from step b1) or c0ii).

## Revendications

1. Module de distribution (1) pour deux produits fluides, comprenant :
- une première paroi cylindrique (31) ;
- un premier piston (64) pouvant glisser le long de la première paroi (31) formant une première chambre (30) comportant l'au moins une ouverture de sortie ;
- un deuxième piston (61) dimensionné de telle sorte qu'il peut plisser le long d'une deuxième paroi (21) ;
- des moyens de couplage (62) étant prévus pour coupler entre eux les deux pistons (61, 64/7) pendant la distribution de produit ;
**caractérisé en ce que** :
- au moins un des pistons (64) comporte une tête de piston (7) séparée au début des moyens de couplage (62) et des moyens de fixation (641, 722) étant prévus pour relier la tête de piston (7) aux moyens de couplage (62) ;
- et la deuxième paroi étant formée par un carter dans lequel le module de distribution (1) peut être introduit, le deuxième piston (61) et la deuxième paroi formant une deuxième chambre (20) comportant l'au moins une ouverture de sortie.

2. Module de distribution (1) selon la revendication 1, **caractérisé en ce qu'**au moins une ouverture d'équilibrage de pression (642) est prévue dans les moyens de couplage (62) pour relier le côté de la ou des têtes de piston (7) opposées dans l'état d'utilisation de la ou des ouvertures de sortie, par rapport à leur chambre (30) respective, avec le côté de l'autre piston (61) placé vis-à-vis de leur chambre (20) respective dans l'état d'utilisation des ouvertures de sortie.

3. Module de distribution (1) selon la revendication 2, **caractérisé en ce que** des moyens de prélèvement (4) sont prévus et sont reliés à la ou aux ouvertures de sortie des chambres (20, 30).

4. Module de distribution (1) selon la revendication 3, **caractérisé en ce que** les moyens de prélèvement comprennent une soupape à deux voies (4) ou une pompe à deux voies, la première voie étant reliée à la ou aux ouvertures de sortie de la première chambre (30) et la deuxième voie étant reliée à la ou aux ouvertures de sortie de la deuxième chambre (20).

5. Module de distribution (1) selon la revendication 4, **caractérisé en ce que** les moyens de prélèvement comprennent un dispositif de dosage.

6. Module de distribution (1) selon la revendication 4 ou 5, **caractérisé en ce que** des moyens de fermeture sont prévus pour fermer les ouvertures de sortie de la première chambre (30) et de la deuxième chambre (20), les moyens de fermeture comportant une position ouverte et une position fermée.

7. Module de distribution (1) selon l'une quelconque des revendications 1 à 6, **caractérisé en ce que** la ou les chambres (30) pourvues d'une tête de piston (7) sont dimensionnées de telle sorte qu'en cas de premier piston (30) rentré au maximum dans la première chambre (30) en direction de la ou des ouvertures de sortie, à l'état prêt au remplissage, une place suffisante reste pour la tête de piston (7) non reliée aux moyens de couplage (62).

8. Procédé pour remplir un module de distribution selon les revendications 1 à 7, **caractérisé par** les étapes de procédé suivantes :
a1) le module de distribution (1) est assemblé de telle sorte que le premier piston (64) se trouve dans la position dans laquelle il est disposé au plus près de la et/ou des ouvertures de sortie de la première chambre (30), la ou les têtes de piston (7) n'étant pas reliées aux moyens de couplage (62) ;
b1) si nécessaire, le module de distribution (1) est introduit dans un carter, pour former la deuxième chambre (20), dans la mesure où le module de distribution ne comporte pas déjà une deuxième paroi cylindrique (21) ;
c1) le premier fluide est versé dans la chambre (20) non pourvue d'une tête de piston (7) ou au choix dans une des deux chambres lorsque les deux chambres sont pourvues d'une tête de piston ;
d1) le deuxième fluide est versé dans la chambre (30) encore vide pourvue d'une tête de piston (7) à une pression suffisante pour provoquer la liaison de la tête de piston (7) avec les moyens de couplage (62) à la fin du processus de remplissage.

9. Procédé selon la revendication 8, **caractérisé en ce qu'**avant l'étape c1), lors d'une étape c0i), des moyens de prélèvement (4) ou des moyens de fermeture sont appliqués sur les ouvertures de sortie des deux chambres.

10. Procédé selon la revendication 8 ou 9, **caractérisé en ce qu'**avant l'étape c1), lors d'une étape c0ii), le module de distribution (1) peut être introduit à l'intérieur d'un récipient dont la paroi intérieure ne sert pas de paroi pour la deuxième chambre.

11. Procédé selon l'une quelconque des revendications 8, 9 ou 10, **caractérisé en ce que** le gaz comprimé est introduit, avant l'étape c1), lors d'une étape c0iii), dans le carter (5), à partir de l'étape b1) ou c0ii).

12. Procédé selon l'une quelconque des revendications 8, 9 ou 10, **caractérisé en ce que** le gaz comprimé est introduit après l'étape d1), lors d'une étape e1), dans le carter (5), à partir de l'étape b1) ou c0ii).
